# FASCICULE DE BREVET EUROPEEN

(11) **EP 3 949 790 B1**
(45) Date de publication et mention de la délivrance du brevet: **15.02.2023**
(21) Numéro de dépôt: 21187727.9
(22) Date de dépôt: 26.07.2021
(51) Int. Cl.: A44B 11/00, A41F 9/00, A44B 11/22

(54) **BOUCLE DE CEINTURE ADAPTABLE A AU MOINS DEUX LARGEURS DE RUBAN DE CEINTURE ET CEINTURE COMPORTANT UNE TELLE BOUCLE**
GÜRTELSCHNALLE, DIE SICH AN MINDESTENS ZWEI GÜRTELBREITEN ANPASSEN LÄSST, UND GÜRTEL MIT EINER SOLCHEN SCHNALLE
BELT BUCKLE THAT CAN BE ADAPTED TO AT LEAST TWO WIDTHS OF BELT TAPE AND BELT COMPRISING SUCH A BUCKLE

(30) Priorité: 03.08.2020 FR 2008227
(43) Date de publication de la demande: 09.02.2022
(73) Titulaire: Hermes Sellier, 75008 Paris (FR)
(72) Inventeur: MOUQUET, Philippe, 75016 PARIS (FR)
(74) Mandataire: Santarelli

(56) Documents cités:
- GB-A- 2 100 332
- US-A- 256 271
- US-A- 3 986 233

## Description

### Domaine technique de l'invention

La présente invention concerne une boucle de ceinture.

Elle concerne plus particulièrement une boucle de ceinture adaptable à au moins deux largeurs de ruban de ceinture.

Elle concerne aussi une ceinture comportant une telle boucle.

### Etat de la technique

Une boucle de ceinture adaptable pour différentes largeurs de ceintures est par exemple décrite dans le document US 3,986,233.

Dans ce document, la boucle de ceinture comporte un corps de part et d'autre duquel s'étendent deux plaques recourbées. Les plaques recourbées peuvent glisser par rapport au corps pour s'éloigner ou se rapprocher l'une de l'autre afin de définir entre elles différentes largeurs de ceinture. Chacune des deux plaques comporte un doigt et les deux doigts pointent l'un vers l'autre dans un même plan pour s'insérer dans un ourlet de ruban de ceinture afin de fixer la boucle à une extrémité du ruban de ceinture. Les deux plaques sont maintenues en position par rapport au corps par friction au moyen d'une lame-ressort qui comprime chaque plaque contre le corps.

### Exposé de l'invention

L'invention vise à fournir une boucle de ceinture adaptable à au moins deux largeurs de ruban de ceinture qui soit particulièrement simple et commode d'utilisation.

L'invention a ainsi pour objet, sous un premier aspect, une boucle de ceinture, adaptable à au moins deux largeurs différentes de ruban de ceinture, comportant un boitier et au moins un pontet formé de deux parties qui s'étendent de part et d'autre du boitier, la boucle de ceinture comportant en outre un mécanisme logé au moins en partie dans une cavité du boitier et mobile entre au moins une première position stable et une deuxième position stable, ledit mécanisme étant configuré pour être déplacé par l'actionnement d'au moins une des parties du pontet par rapport à l'autre entre une première configuration, correspondant à une première largeur de ruban de ceinture, et une deuxième configuration, correspondant à une deuxième largeur de ruban de ceinture.

Dans une telle boucle de ceinture, la largeur voulue est facilement sélectionnée par simple actionnement d'au moins une des parties du pontet.

L'actionnement du pontet permet de le faire passer de l'une à l'autre de ses première et deuxième configurations, entrainant ainsi le mécanisme depuis l'une vers l'autre de ses première et deuxième positions stables.

Dans la boucle selon l'invention, il n'est pas utile d'avoir un actionneur indépendant du pontet lui-même.

Le mécanisme peut comporter au moins une pièce mobile principale logée à coulissement dans la cavité du boîtier, avec au moins une des parties du pontet qui peut être assujettie mécaniquement à ladite au moins une pièce mobile principale.

La cavité du boîtier peut présenter au moins deux encoches de positionnement séparée d'une distance prédéterminée l'une de l'autre, et le mécanisme peut comporter au moins un pion de positionnement logé partiellement dans ladite au moins une pièce mobile principale et prévu pour coopérer avec lesdites au moins deux encoches pour stabiliser le mécanisme respectivement dans ses première et deuxième positions stables.

Ledit au moins un pion de positionnement est monté ajusté dans ladite au moins une pièce mobile principale et est pourvu d'une extrémité libre en saillie de ladite au moins une pièce mobile principale qui présente une forme au moins sensiblement incurvée de sorte à faciliter le passage de l'une à l'autre desdites au moins deux encoches, sous l'effet d'une sollicitation extérieure.

La cavité du boîtier peut présenter globalement une forme de rainure longitudinale présentant un fond et des bords, avec lesdites au moins deux encoches qui sont ménagées sur au moins un desdits bords.

Une des parties du pontet peut comporter une tige au moins partiellement creuse formant un fourreau et l'autre des parties du pontet peut comporter une tige ayant une extension introduite à coulissement dans le fourreau.

Dans la première configuration du pontet, l'extension peut être introduite au moins en grande partie dans le fourreau et les deux parties du pontet sont rapprochées ; tandis que dans la deuxième configuration, l'extension peut être au moins partiellement sortie du fourreau et les deux parties du pontet sont écartées.

L'extension de la tige de l'autre des parties du pontet peut être pourvue d'une extrémité libre élargie qui est introduite dans le fourreau dans chacune des première et deuxième configurations du pontet.

Chaque partie du pontet peut avoir sensiblement une forme de L.

La boucle peut comporter une contre-plaque recouvrant la cavité et assujettie au boîtier.

Un pontet forme ici par exemple un passant rigide, configuré pour être traversé par le ruban de ceinture.

Par exemple, les parties du pontet et le mécanisme sont déplacés par une translation selon une direction de déplacement.

Par exemple, la direction de déplacement correspond à une largeur d'un ruban de ceinture.

L'invention a aussi pour objet, sous un deuxième aspect, une ceinture comportant une boucle de ceinture comportant au moins une partie des caractéristiques décrites précédemment, et un ruban de ceinture traversant le pontet de la boucle de ceinture.

Le ruban de ceinture peut présenter une première largeur prédéterminée et traverser le pontet de la boucle de ceinture dans sa première configuration, ou le ruban de ceinture peut présenter une deuxième largeur prédéterminée supérieure à la première largeur prédéterminée et traverser le pontet de la boucle de ceinture dans sa deuxième configuration.

### Brève description des figures

L'invention, selon un exemple de réalisation, sera bien comprise et ses avantages apparaitront mieux à la lecture de la description détaillée qui suit, donnée à titre indicatif et nullement limitatif, en référence aux dessins annexés dans lesquels :
La figure 1 représente une ceinture munie d'un ruban de ceinture et d'une boucle de ceinture conforme à l'invention ;
La figure 2 représente la boucle de ceinture de la figure 1 dans une première configuration ;
La figure 3 représente la boucle de ceinture de la figure 1 dans une deuxième configuration ;
La figure 4 montre partiellement, en éclaté et en vue de face la boucle de ceinture illustrée sur les figures 1 à 3 ;
La figure 5 montre partiellement, en éclaté et en perspective, selon un premier angle de vue, la boucle de ceinture illustrée sur les figures 1 à 3 ;
La figure 6 montre partiellement, en éclaté et en perspective, selon un deuxième angle de vue, la boucle de ceinture illustrée sur les figures 1 à 3 ;
La figure 7 montre partiellement, en éclaté et en perspective, selon un troisième angle de vue, la boucle de ceinture illustrée sur les figures 1 à 3 ;
La figure 8 représente de manière isolée une contre-plaque de la boucle de ceinture illustrée sur les figures 1 à 3 ;
La figure 9 montre partiellement en perspective la boucle de ceinture dans sa première configuration comme sur la figure 2 ;
La figure 10 est une vue similaire à celle de la figure 9 mais prise en coupe médiane passant par un pontet de la boucle de ceinture et tournée de 180° ;
La figure 11 montre partiellement en perspective la boucle de ceinture dans sa deuxième configuration comme sur la figure 3 ;
La figure 12 est une vue similaire à celle de la figure 11 mais prise en coupe médiane passant par un pontet de la boucle de ceinture et tournée de 180° ;
La figure 13 est une vue similaire à celle de la figure 11, mais montrant en transparence la boucle de ceinture ;
La figure 14 est une vue identique à celle de la figure 12, mais tournée de 180°.

### Description détaillée

La figure 1 présente une ceinture 1 pourvue d'une boucle de ceinture 2 et d'un ruban de ceinture 3 prévu pour être assujetti à la boucle de ceinture 2.

Le ruban de ceinture 3 est par exemple en cuir ou en textile.

Le ruban de ceinture 3 présente une longueur L correspondant à un tour de taille d'un porteur, et une largeur e1 ou e2, correspondant visuellement à une hauteur du ruban.

La boucle de ceinture 2 est adaptable au moins aux deux largeurs e1 et e2 du ruban de ceinture 2.

La boucle de ceinture 2 peut par exemple prendre au moins une première configuration dans laquelle elle est adaptée à un ruban de largeur e1 et une deuxième configuration dans laquelle elle est adaptée à un ruban de largeur e2.

Par exemple, la première configuration est ici dite « étroite », tandis que la deuxième configuration est dite « large ».

A titre illustratif, la première largeur de ruban e1 correspond par exemple à une largeur de 24 mm et la deuxième largeur de ruban e2 correspond par exemple à une largeur de 32 mm.

Les figures 2 et 3 montrent la boucle de ceinture 2 respectivement dans sa première configuration dite étroite et dans sa deuxième configuration dite large.

La boucle de ceinture 2 comporte un boîtier 4 pourvu d'une face inférieure 6 de laquelle saille un pontet 5 et un tibi 7.

Le pontet 5 comporte deux parties 8 et 9 qui s'étendent depuis la face inférieure 6 du boîtier 4 et de part et d'autre de celui-ci.

Les deux parties 8 et 9 du pontet 5 se font face et forment ainsi un passant, rigide, permettant d'être traversé par le ruban de ceinture.

Le tibi 7 forme ici une tige fixe munie d'une tête relativement élargie configurée pour être insérée dans au moins un trou (non représentée) du ruban de ceinture afin d'assujettir le ruban de ceinture à la boucle de ceinture.

Le tibi 7 peut possiblement être inséré dans deux trous superposés qui seraient formés à deux bouts du ruban de ceinture par exemple.

Sur la figure 2, le pontet 5 est dans sa première configuration dite étroite dans laquelle les deux parties 8 et 9 du pontet 5 sont rapprochées.

Sur la figure 3, le pontet 5 est dans sa deuxième configuration dite large dans laquelle les deux parties 8 et 9 du pontet 5 sont écartées.

Le pontet 5 est passé de l'une à l'autre de ses première et deuxième configurations par simple déplacement des parties 8 et 9 du pontet 5, grâce à un mécanisme d'actionnement monté dans le boîtier 4.

On va maintenant décrire plus en détail les parties 8 et 9 du pontet 5 et le mécanisme d'actionnement en référence aux figures 4 à 8.

La partie 8 du pontet 5 a une forme globalement de L et présente une première branche 10 dite verticale, et une seconde branche 11 dite horizontale.

La première branche 10 est ici pourvue d'une extrémité libre taraudée 12.

La seconde branche 11 a la forme d'une tige au moins partiellement creuse formant un fourreau 13.

La partie 9 du pontet 5 a une forme globalement de L et présente une première branche 14 dite verticale, et une seconde branche 15 dite horizontale.

La première branche 14 est ici pourvue d'une extrémité libre taraudée 16.

La seconde branche 11 a la forme d'une tige ayant une extension 17 configurée pour être introduite à coulissement dans le fourreau 13 de la seconde branche 11 de la partie 8 du pontet 5.

L'extension 17 est ici pourvue d'une extrémité libre élargie 18 pour guider au coulissement de l'extension 17 dans le fourreau 13.

On verra plus loin que dans la première configuration du pontet 5, lorsque les deux parties 8 et 9 du pontet 5 sont rapprochées, l'extension 17 est introduite au moins en grande partie dans le fourreau 13; tandis que dans la deuxième configuration du pontet 5, lorsque les deux parties 8 et 9 du pontet 5 sont écartées, l'extension 17 est au moins partiellement sortie du fourreau 13.

L'extrémité libre élargie 18 de l'extension 17 reste quant à elle introduite dans le fourreau 13 dans chacune des première et deuxième configurations du pontet 5.

Le mécanisme d'actionnement comporte ici deux pièces mobiles principales 20 et deux pions de positionnement 21 logés chacun partiellement dans une pièce mobile principale 20.

Le mécanisme d'actionnement comporte en outre deux pièces de recouvrement 22 configurées pour être assujetties sur les pièces mobiles principales 20 respectives.

Le boîtier 4 est pourvu d'une cavité 23 débouchant dans sa face inférieure 6.

Le mécanisme d'actionnement est configuré pour être logé dans la cavité 23 et la boucle de ceinture 2 comporte une contre-plaque 24 recouvrant la cavité 23 et assujettie au boîtier 4 par des organes de fixation 25 du type par exemple vis de fixation.

La cavité 23 présente ici globalement une forme de rainure longitudinale ayant un fond 26 et des bords 27 et 28 opposés et s'étendant depuis le fond 26 vers la face inférieure 6 du boîtier 4.

Des encoches de positionnement 29 sont ménagées dans la cavité 23, sur ses bords 27 et 28.

Dans l'exemple illustré, deux encoches de positionnement 29 sont formées sur le bord 27 et d'un premier côté 30 de la cavité 23 tandis que deux encoches de positionnement 29 sont formées sur le bord 28 et d'un second côté 31 de la cavité 23 opposé au premier côté 30.

Les encoches de positionnement 29 de chaque paire de deux encoches de positionnement 29 sont séparées d'une distance prédéterminée, qui correspond à la distance d'écartement des parties 8 et 9 du pontet 5 dans sa deuxième configuration.

Le boîtier 4 est en outre pourvu d'une pluralité d'orifices 32, 33 ménagés dans sa face inférieure 6.

Un orifice 32 est prévu à distance de la cavité 23 pour recevoir une base de montage 34 du tibi 7, base de montage 34 qui est opposée à sa tête élargie.

D'autres orifices 33 sont situés à proximité immédiate de la cavité 23 pour recevoir les organes de fixation 25 pour l'assujettissement de la contre-plaque 24.

Les deux pièces mobiles principales 20 sont configurées pour être logées à coulissement dans la cavité 23 du boîtier 4, l'une plutôt du premier côté 30 et l'autre plutôt du second côté 31.

Chaque pièce mobile principale 20 a sensiblement la forme d'un bloc dans lequel est ménagé latéralement un trou de réception 35 prévu pour y accueillir partiellement un pion de positionnement 21 respectif.

Les pions de positionnement 21 sont montés ajustés dans les trous de réception 35 respectifs de sorte qu'ils y sont fixes.

Les pions de positionnement 21 sont pourvus chacun d'une extrémité libre en saillie de la pièce mobile principale 20 respective.

Les pions de positionnement 21 se retrouvent en regard d'un bord respectif 27, 28 de la cavité 23 et sont prévus pour coopérer avec les encoches de positionnement 29 pour stabiliser le mécanisme respectivement dans ses première et deuxième positions stables.

Les extrémités libres des pions de positionnement 21 présentent par exemple une forme au moins sensiblement incurvée, de sorte à faciliter le passage de l'une à l'autre des deux encoches de positionnement 29 respectives, sous l'effet d'une sollicitation extérieure.

Chaque pièce mobile principale 20 est ici pourvue d'une portion en retrait 36 dirigée du côté opposé au fond 26 de la cavité 26 et sur laquelle sont assujetties mécaniquement une partie 8, 9 respective du pontet 5, et une pièce de recouvrement 22.

En particulier, un trou débouchant taraudé 37 est ménagé dans la portion de retrait 36 de chaque pièce mobile principale 20 pour le passage d'un organe de fixation, par exemple du type vis de fixation (non représentée), jusqu'à l'extrémité libre taraudée 12, 16 de la première branche 10, 14 de la partie 8, 9 respective du pontet 5 pour son assujettissement.

Un puits d'emboîtement 38 est ici ménagé dans la portion de retrait 36 de chaque pièce mobile principale 20 pour l'insertion d'un plot de fixation 39 formé sur chacune des pièces de recouvrement 22.

Chaque pièce de recouvrement 22 est aussi pourvue d'une échancrure 40 pour permettre le passage de la première branche 10, 14 de la partie 8, 9 respective du pontet 5.

En outre, dans l'exemple illustré, la contre-plaque 24 comporte des trous traversant 41 pour le passage de la première branche 10, 14 de la partie 8, 9 respective du pontet 5.

Ces trous traversant 41 sont oblongs pour permettre au surplus la translation de la première branche 10, 14 de la partie 8, 9 respective du pontet 5 à l'intérieur de ces trous traversant 41.

On va maintenant décrire le passage de l'une à l'autre des configurations du pontet 5 et donc des positions du mécanisme en référence aux figures 9 à 14.

Sur les figures 9 et 10, les parties 8 et 9 du pontet 5 sont rapprochées de sorte que ce dernier se trouve dans sa première configuration dite étroite.

Dans cette première configuration, le mécanisme est dans sa première position dans laquelle les pièces mobiles principales 20 se trouve l'une contre l'autre au centre de la cavité 23, et donc à distance des extrémités de la cavité 23 au niveau des premier et second côtés 30 et 31.

Les premières branches 10 et 14 respectives des parties 8 et 9 du pontet 5 ensemble avec les pièces de recouvrement 22 sont portées par les pièces mobiles principales 20 sont donc elles aussi à distance des extrémités de la cavité 23 au niveau des premier et second côtés 30 et 31.

Dans cette première position du mécanisme, les extrémités libres des pions de positionnement (non visibles sur les figures 9 et 10) coopèrent avec les encoches de positionnement 29 respectives les plus au centre de la cavité 23, et donc les plus éloignées des extrémités de la cavité 23 au niveau des premier et second côtés 30 et 31.

Dans la première configuration du pontet 5, l'extension 17 de la deuxième branche 15 de la partie 9 du pontet 5, et son extrémité libre élargie 18, sont totalement introduites dans le fourreau 13 de la deuxième branche 11 de la partie 8 du pontet 5.

Sur les figures 11 à 14, les parties 8 et 9 du pontet 5 sont écartées de sorte que ce dernier se trouve dans sa deuxième configuration dite large.

Dans cette deuxième configuration, le mécanisme est dans sa deuxième position dans laquelle les pièces mobiles principales 20 se trouve à distance l'une de l'autre et aux extrémités de la cavité 23 au niveau des premier et second côtés 30 et 31.

Les premières branches 10 et 14 respectives des parties 8 et 9 du pontet 5 ensemble avec les pièces de recouvrement 22 sont portées par les pièces mobiles principales 20 sont donc elles aussi à distance l'une de l'autre et aux extrémités de la cavité 23 au niveau des premier et second côtés 30 et 31.

Dans cette deuxième position du mécanisme, les extrémités libres des pions de positionnement (visibles sur les figures 13 et 14) coopèrent avec les encoches de positionnement 29 respectivement ménagées sur les bords 27 et 28 et les moins au centre de la cavité 23, et donc les plus près des extrémités de la cavité 23 au niveau des premier et second côtés 30 et 31.

Dans la deuxième configuration du pontet 5, l'extension 17 de la deuxième branche 15 de la partie 9 du pontet 5 est partiellement déployée du fourreau 13 de la deuxième branche 11 de la partie 8 du pontet 5, tandis que son extrémité libre élargie 18 reste introduite dans le fourreau 13.

Des variantes non illustrées sont présentées ci-dessous.

La boucle peut comporter plusieurs pontets comme celui décrit plus haut.

Les parties du pontet peuvent s'emboîter l'une dans l'autre comme décrit plus haut ou bien être simplement en regard l'une de l'autre, avec un espace entre elle lorsqu'elles sont écartées.

La boucle de ceinture peut comporter une seule pièce mobile principale avec un ou plusieurs pions de positionnement.

La boucle de ceinture peut être dépourvue de pièce de recouvrement, voire même de contre-plaque.

La cavité peut être pourvue de plus de deux encoches de positionnement, par exemple trois, quatre ou plus agencées successivement. Le cas échéant, le mécanisme peut être mis dans autant de positions qu'il y a d'encoches successives et le pontet peut comporter autant de configurations possibles.

On rappelle plus généralement que l'invention ne se limite pas aux exemples décrits et représentés, mais est seulement limitée par les revendications.

## Revendications

1. Boucle de ceinture, adaptable à au moins deux largeurs (e1, e2) différentes de ruban de ceinture (3), comportant un boitier (4), la boucle de ceinture étant **caractérisée en ce qu'**elle comprend au moins un pontet (5) formé de deux parties (8, 9) qui s'étendent de part et d'autre du boitier (4), la boucle de ceinture (2) comportant en outre un mécanisme logé au moins en partie dans une cavité (23) du boitier (4) et mobile entre au moins une première position stable et une deuxième position stable, ledit mécanisme étant configuré pour être déplacé par l'actionnement d'au moins une des parties (8, 9) du pontet (5) par rapport à l'autre entre une première configuration, correspondant à une première largeur (e1) de ruban de ceinture (3), et une deuxième configuration, correspondant à une deuxième largeur (e2) de ruban de ceinture (3).

2. Boucle de ceinture selon la revendication 1, **caractérisée en ce que** ledit mécanisme comporte au moins une pièce mobile principale (20) logée à coulissement dans la cavité (23) du boîtier (4), avec au moins une des parties (8, 9) du pontet (5) qui est assujettie mécaniquement à ladite au moins une pièce mobile principale (20).

3. Boucle de ceinture selon la revendication 2, **caractérisée en ce que** ladite cavité (23) du boîtier (4) présente au moins deux encoches de positionnement (29) séparée d'une distance prédéterminée l'une de l'autre, et le mécanisme comporte au moins un pion de positionnement (21) logé partiellement dans ladite au moins une pièce mobile principale (20) et prévu pour coopérer avec lesdites au moins deux encoches de positionnement (29) pour stabiliser le mécanisme respectivement dans ses première et deuxième positions stables.

4. Boucle de ceinture selon la revendication 3, **caractérisée en ce que** ledit au moins un pion de positionnement (21) est monté ajusté dans ladite au moins une pièce mobile principale (20) et est pourvu d'une extrémité libre en saillie de ladite au moins une pièce mobile principale qui présente une forme au moins sensiblement incurvée de sorte à faciliter le passage de l'une à l'autre desdites au moins deux encoches de positionnement (29), sous l'effet d'une sollicitation extérieure.

5. Boucle de ceinture selon l'une des revendication 3 et 4, **caractérisée en ce que** ladite cavité (23) du boîtier (4) présente globalement une forme de rainure longitudinale présentant un fond (26) et des bords (27, 28), et lesdites au moins deux encoches de positionnement (29) sont ménagées sur au moins un desdits bords (27, 28).

6. Boucle de ceinture selon l'une quelconque des revendication 1 à 5, **caractérisée en ce qu'**une desdites parties (8) du pontet (5) comporte une tige (11) au moins partiellement creuse formant un fourreau (13) et l'autre desdites parties (9) du pontet (5) comporte une tige (15) ayant une extension (17) introduite à coulissement dans le fourreau (13).

7. Boucle de ceinture selon la revendication 6, **caractérisée en ce que** dans la première configuration du pontet (5), ladite extension (17) est introduite au moins en grande partie dans le fourreau (13) et les deux parties (8, 9) du pontet (5) sont rapprochées ; tandis que dans la deuxième configuration, ladite extension (17) est au moins partiellement sortie du fourreau (13) et les deux parties (8, 9) du pontet (5) sont écartées.

8. Boucle de ceinture selon l'une des revendication 6 et 7, **caractérisée en ce que** ladite extension (17) de la tige (15) de l'autre desdites parties (9) du pontet (5) est pourvue d'une extrémité libre élargie qui est introduite dans le fourreau (13) dans chacune des première et deuxième configurations du pontet (5).

9. Boucle de ceinture selon l'une quelconque des revendication 1 à 8, **caractérisée** en ce chaque partie (8, 9) du pontet (5) a sensiblement une forme de L.

10. Boucle de ceinture selon l'une quelconque des revendication 1 à 9, **caractérisée en ce qu'**elle comporte une contre-plaque (24) recouvrant la cavité (23) et assujettie au boîtier (4).

11. Boucle de ceinture selon l'une quelconque des revendication 1 à 10, **caractérisée en ce que** ledit pontet (5) forme un passant rigide configuré pour être traversé par le ruban de ceinture (3).

12. Boucle de ceinture selon l'une quelconque des revendication 1 à 11, **caractérisée en ce que** lesdites parties (8, 9) du pontet (5) et ledit mécanisme sont déplacés par une translation selon une direction de déplacement.

13. Boucle de ceinture selon la revendication 12, **caractérisée en ce que** ladite direction de déplacement correspond à une largeur du ruban de ceinture (3).

14. Ceinture comportant une boucle de ceinture (2) selon l'une quelconque des revendications 1 à 13 et un ruban de ceinture (3) traversant le pontet de la boucle de ceinture (2).

15. Ceinture selon la revendication 14, dont le ruban de ceinture (3) présente une première largeur prédéterminée (e1) et traverse le pontet (5) de la boucle de ceinture (2) dans sa première configuration, ou dont le ruban de ceinture (3) présente une deuxième largeur prédéterminée (e2) supérieure à la première largeur prédéterminée (e1) et traverse le pontet (5) de la boucle de ceinture (2) dans sa deuxième configuration.

## Patentansprüche

1. Gürtelschnalle, die sich an mindestens zwei verschiedene Breiten (e1, e2) eines Gürtelbands (3) anpassen lässt, aufweisend ein Gehäuse (4), wobei die Gürtelschnalle **dadurch gekennzeichnet ist, dass** sie mindestens einen Bügel (5) umfasst, der aus zwei Teilen (8, 9) gebildet ist, die sich beiderseits des Gehäuses (4) erstrecken, wobei die Gürtelschnalle (2) ferner einen Mechanismus aufweist, der mindestens zum Teil in einem Hohlraum (23) des Gehäuses (4) untergebracht und zwischen mindestens einer ersten stabilen Position und einer zweiten stabilen Position beweglich ist, wobei der Mechanismus ausgelegt ist, um durch die Betätigung von mindestens einem der Teile (8, 9) des Bügels (5) im Verhältnis zum anderen zwischen einer ersten Konfiguration, die einer ersten Breite (e1) des Gürtelbands (3) entspricht, und einer zweiten Konfiguration, die einer zweiten Breite (e2) des Gürtelbands (3) entspricht, verlagert zu werden.

2. Gürtelschnalle nach Anspruch 1, **dadurch gekennzeichnet, dass** der Mechanismus mindestens ein bewegliches Hauptteil (20) aufweist, das gleitend im Hohlraum (23) des Gehäuses (4) untergebracht ist, mit mindestens einem der Teile (8, 9) des Bügels (5), der an dem mindestens einen beweglichen Hauptteil (20) mechanisch befestigt ist.

3. Gürtelschnalle nach Anspruch 2, **dadurch gekennzeichnet, dass** der Hohlraum (23) des Gehäuses (4) mindestens zwei Positionierungskerben (29) aufweist, die in einem vorher festgelegten Abstand voneinander getrennt sind, und der Mechanismus mindestens einen Positionierungsstift (21) aufweist, der teilweise in dem mindestens einen beweglichen Hauptteil (20) untergebracht und zum Zusammenwirken mit den mindestens zwei Positionierungskerben (29) vorgesehen ist, um den Mechanismus jeweils in seiner ersten und zweiten stabilen Position zu stabilisieren.

4. Gürtelschnalle nach Anspruch 3, **dadurch gekennzeichnet, dass** der mindestens eine Positionierungsstift (21) in dem mindestens einen beweglichen Hauptteil (20) ausgerichtet angebracht und mit einem freien, aus dem mindestens einen beweglichen Hauptteil hervorstehenden Ende versehen ist, das eine mindestens etwas gekrümmte Form aufweist, so dass der Übergang von der einen zur anderen der mindestens zwei Positionierungskerben (29) unter der Wirkung einer äußeren Kraft erleichtert wird.

5. Gürtelschnalle nach einem der Ansprüche 3 und 4, **dadurch gekennzeichnet, dass** der Hohlraum (23) des Gehäuses (4) global eine Form einer Längsrille aufweist, die einen Boden (26) und Ränder (27, 28) aufweist und die mindestens zwei Positionierungskerben (29) auf mindestens einem der Ränder (27, 28) eingerichtet sind.

6. Gürtelschnalle nach einem der Ansprüche 1 bis 5, **dadurch gekennzeichnet, dass** eins der Teile (8) des Bügels (5) eine mindestens teilweise hohle Stange (11) aufweist, die eine Hülle (13) bildet und der andere der Teile (9) des Bügels (5) eine Stange (15) mit einer Erweiterung (17) aufweist, die gleitend in die Hülle (13) eingeführt ist.

7. Gürtelschnalle nach Anspruch 6, **dadurch gekennzeichnet, dass** in der ersten Konfiguration des Bügels (5) die Erweiterung (17) mindestens zum großen Teil in die Hülle (13) eingeführt ist und die zwei Teile (8, 9) des Bügels (5) angenähert sind; wohingegen in der zweiten Konfiguration die Erweiterung (17) mindestens teilweise aus der Hülle (13) entfernt ist und die zwei Teile (8, 9) des Bügels (5) beabstandet sind.

8. Gürtelschnalle nach einem der Ansprüche 6 und 7, **dadurch gekennzeichnet, dass** die Erweiterung (17) der Stange (15) des anderen der Teile (9) des Bügels (5) mit einem verbreiterten freien Ende versehen ist, das in jeder von der ersten und zweiten Konfiguration des Bügels (5) in die Hülle (13) eingeführt ist.

9. Gürtelschnalle nach einem der Ansprüche 1 bis 8, **dadurch gekennzeichnet, dass** jeder Teil (8, 9) des Bügels (5) etwa eine L-Form hat.

10. Gürtelschnalle nach einem der Ansprüche 1 bis 9, **dadurch gekennzeichnet, dass** sie eine Gegenplatte (24) aufweist, die den Hohlraum (23) abdeckt und am Gehäuse (4) befestigt ist.

11. Gürtelschnalle nach einem der Ansprüche 1 bis 10, **dadurch gekennzeichnet, dass** der Bügel (5) einen starren Übergang bildet, der ausgelegt ist, um von dem Gürtelband (3) durchquert zu werden.

12. Gürtelschnalle nach einem der Ansprüche 1 bis 11, **dadurch gekennzeichnet, dass** die Teile (8, 9) des Bügels (5) und der Mechanismus durch eine Verschiebung in einer Verlagerungsrichtung verlagert werden.

13. Gürtelschnalle nach Anspruch 12, **dadurch gekennzeichnet, dass** die Verlagerungsrichtung einer Breite des Gürtelbands (3) entspricht.

14. Gürtel, der eine Gürtelschnalle (2) nach einem der Ansprüche 1 bis 13 und ein Gürtelband (3) aufweist, das den Bügel der Gürtelschnalle (2) durchquert.

15. Gürtel nach Anspruch 14, dessen Gürtelband (3) eine erste vorher festgelegte Breite (e1) aufweist und den Bügel (5) der Gürtelschnalle (2) in seiner ersten Konfiguration durchquert, oder dessen Gürtelband (3) eine zweite vorher festgelegte Breite (e2) aufweist, die größer als die erste vorher festgelegte Breite (e1) ist und den Bügel (5) der Gürtelschnalle (2) in seiner zweiten Konfiguration durchquert.

## Claims

1. Belt buckle, adaptable to at least two different widths (e1, e2) of belt strip (3), comprising a casing (4), the belt buckle being **characterized in that** it comprises at least one bridging member (5) formed from two parts (8, 9) which extend across the casing (4), the belt buckle (2) further comprising a mechanism housed at least partly in a cavity (23) of the casing (4) and movable between at least a first stable position and a second stable position, said mechanism being configured to be moved by actuation of at least one of the parts (8, 9) of the bridging member (5) relative to the other between a first configuration, corresponding to a first width (e1) the belt strip (3), and a second configuration, corresponding to a second width (e2) of belt strip (3).

2. Belt buckle according to claim 1, **characterized in that** said mechanism comprises at least one main movable part (20) slidably housed in the cavity (23) of the casing (4), at least one of the parts (8, 9) of the bridging member (5) being mechanically connected to said at least one main movable part (20).

3. Belt buckle according to claim 2, **characterized in that** said cavity (23) of the casing (4) has at least two positioning notches (29) separated by a predetermined distance from each other, and the mechanism comprises at least one positioning pin (21) partially housed in said at least one main movable part (20) and provided to cooperate with said at least two positioning notches (29) to stabilize the mechanism respectively in its first and second stable positions.

4. Belt buckle according to claim 3, **characterized in that** said at least one positioning pin (21) is mounted with a close fit in said at least one main movable part (20) and is provided with a free end projecting from said at least one main movable part which has a shape that is at least substantially curved so as to facilitate the passage from one to the other of said at least two positioning notches (29), under the effect of being acted upon externally.

5. Belt buckle according to one of claims 3 and 4, **characterized in that** said cavity (23) of the casing (4) has the general shape of a longitudinal groove having a bottom (26) and edges (27, 28), and said at least two positioning notches (29) are provided on at least one of said edges (27, 28).

6. Belt buckle according to any one of claims 1 to 5, **characterized in that** one of said parts (8) of the bridging member (5) comprises a rod (11) that is at least partly hollow forming a sheath (13) and the other of said parts (9) of the bridging member (5) comprises a rod (15) having an extension (17) slidably inserted into the sheath (13).

7. Belt buckle according to claim 6, **characterized in that** in the first configuration of the bridging member (5), at least a large proportion of said extension (17) is inserted into the sheath (13) and the two parts (8, 9) of the bridging member (5) are brought towards each other; while in the second configuration, said extension (17) is at least partly out of the sheath (13) and the two parts (8, 9) of the bridging member (5) are away from each other.

8. Belt buckle according to one of claims 6 and 7, **characterized in that** said extension (17) of the rod (15) of the other of said parts (9) of the bridging member (5) is provided with an enlarged free end which is inserted into the sheath (13) in each of the first and second configurations of the bridging member (5).

9. Belt buckle according to any one of claims 1 to 8, **characterized in that** each part (8, 9) of the bridging member (5) is substantially L-shaped.

10. Belt buckle according to any one of claims 1 to 9, **characterized in that** it comprises a counterplate (24) covering the cavity (23) and mechanically connected to the casing (4).

11. Belt buckle according to any one of claims 1 to 10, **characterized in that** said bridging member (5) forms a rigid loop configured for being passed through by the belt strip (3).

12. Belt buckle according to any one of claims 1 to 11, **characterized in that** said parts (8, 9) of the bridging member (5) and said mechanism are moved by translation in a direction of movement.

13. Belt buckle according to claim 12, **characterized in that** said direction of movement corresponds to a width of the belt strip (3).

14. Belt comprising a belt buckle (2) according to any one of claims 1 to 13 and a belt strip (3) passing through the bridging member of the belt buckle (2).

15. Belt according to claim 14, of which the belt strip (3) has a first predetermined width (e1) and passes through the bridging member (5) of the belt buckle (2) in its first configuration, or of which the belt strip (3) has a second predetermined width (e2) greater than the first predetermined width (e1) and passes through the bridging member (5) of the belt buckle (2) in its second configuration.
